# EUROPÄISCHE PATENTSCHRIFT

(11) **EP 0 999 307 B1**
(45) Veröffentlichungstag und Bekanntmachung des Hinweises auf die Patenterteilung: **06.05.2004**
(21) Anmeldenummer: 99118911.9
(22) Anmeldetag: 24.09.1999
(51) Int. Cl.: E01C 1/04

(54) **Strassentunnelanordnung zur Verkehrserschliessung von Ballungsräumen**
Road tunnel assembly for improving access for traffic in congested areas
Ensemble de tunnels routiers pour l'établissement d'un réseau routier dans des zones urbanisées

(30) Priorität: 05.11.1998 DE 19850937
(43) Veröffentlichungstag der Anmeldung: 10.05.2000
(73) Patentinhaber: Walter, Ignaz Prof.Dr. h.c., 86179 Augsburg (DE)
(72) Erfinder: Walter, Ignaz Prof.Dr. h.c., 86179 Augsburg (DE)
(74) Vertreter: Rapp, Bertram, Dr.

(56) Entgegenhaltungen:
- DE-A- 2 419 448
- FR-A- 2 681 088
- US-A- 4 679 363
- PATENT ABSTRACTS OF JAPAN vol. 1998, no. 14, 31. Dezember 1998 (1998-12-31) & JP 10 246005 A (HAZAMA GUMI LTD), 14. September 1998 (1998-09-14)

## Beschreibung

Die Erfindung betrifft eine Straßentunnelanordnung zur Verkehrserschließung von Ballungsräumen nach dem Oberbegriff des Anspruchs 1, wie z.B. in FR-A-2 681 088 offenbart.

Es wird geschätzt, daß der Verkehr in Europa noch auf eine Dauer von ca. 10 Jahren und in Schwellen- und Entwicklungsländern noch auf eine Dauer von ca. 30 Jahren stark zunehmen wird. Das größte Verkehrswachstum werden hier die sogenannten Megastädte, also Metropolen und Ballungsräume mit vielen Millionen Einwohnern zu verzeichnen haben. Unabhängig von den öffentlichen Verkehrsmitteln, insbesondere dem öffentlichen Personennahverkehr in solchen Städten werde die vorhandenen Innenstadtstraßen dem zunehmenden Verkehrsaufkommen nicht mehr gewachsen sein. Auch eine weitgehende Auslagerung auf den öffentlichen Personennahverkehr ist nicht möglich, und zwar nicht nur wegen fehlender Akzeptanz, sondern auch, weil der öffentliche Personennahverkehr nicht die Kapazität hat, einen großen Teil des Individualverkehrs zusätzlich aufzunehmen.

Es besteht daher die Aufgabe, ein Konzept zur Lösung des Verkehrsproblems von Ballungsräumen und Megastädten zu entwerfen.

Ein solches Konzept ist Gegenstand der Ansprüche 1 und 10. Vorteilhafte Ausgestaltungen sind den Unteransprüchen entnehmbar.

Die erfindungsgemäße Lösung für die Verkehrsprobleme der Megastädte basiert darauf, daß die Stadt oder der Ballungsraum verkehrstechnisch unterirdisch über Tunnelröhren erschlossen wird. Diese Tunnelröhren liegen soweit unterhalb der Erdoberfläche, daß sie nicht mehr im Bereich der Ver- und Entsorgungsleitungen und der U-Bahn sind. Eine Tiefe von 30 - 50 m ist hierfür in den meisten Fällen ausreichend. Der Bau der Tunnelröhren erfolgt in an sich bekannter Tunnelbauweise. Die hierbei auftretenden Probleme wie das Abfangen der Erdlast, die Drainage des Grundwassers und die Belüftung wurden im Tunnelbau bereits gelöst. Auf entsprechende Konzepte kann zurückgegriffen werden.

Über dieses unterirdische Röhrensystem werden erfindungsgemäß Parkhäuser bzw. Parkgaragen erschlossen, die ebenfalls unterirdisch angeordnet sind, und zwar an strategisch wichtigen Punkten unter dem Stadtzentrum. Von diesen Parkhäusern führen Zugangsvorrichtungen wie Aufzüge für Personen und Güter oder Treppen zur Oberfläche. Die Parkhäuser sind vorzugsweise an Knotenpunkten des oberirdischen Personenverkehrs, um ein unmittelbares Umsteigen in den Nah- und Fernverkehr zu ermöglichen. Ferner sollen die Parkhäuser unmittelbaren Zugang zu wichtigen Bürogebäuden, Behörden, Einkaufszentren und anderen innerstädtischen Bereichen geben, die täglich von vielen Personen erreicht werden müssen. Sofern nicht an allen erwünschten Punkten Parkhäuser und Zugangsvorrichtungen für die Oberfläche angeordnet werden können, müssen die wichtigen Innenstadtbereiche jedenfalls schnell zu Fuß erreichbar sein.

Zum erfindungsgemäßen Konzept gehört ferner die Einbringung des von außen kommenden Verkehrs in das Tunnelsystem. Diese erfolgt über eine, den Ballungsraum bzw. die Stadt umgebende Ringstraße, welche oberirdisch oder selbst unterirdisch innerhalb eines Ringtunnels angeordnet sein kann und über Zubringertunnels mit dem inneren Röhrensystem verbunden ist. Anstelle eines Ringtunnels oder einer Ringstraße können auch mehrere Ringstraßen in verschiedenen Abständen vom Zentrum des Ballungsraumes angeordnet sein. Diese können auch unmittelbar mit einer Umgehungsstraße oder einem Umgehungsring verbunden sein.

Im Ergebnis wird der innerstädtische Kraftfahrzeug Personenverkehr von den bestehenden, oberirdischen Stadtstraßen weggenommen und unter die Erde verlagert. Die oberirdischen Stadtstraßen werden nur noch für Spezialverkehrsaufgaben benötigt, beispielsweise besondere Zulieferungen, Feuerwehreinsätze usw. ansonsten bleiben die oberirdischen Straßen für den Individualverkehr gesperrt bzw. können nur mit Sondergenehmigung befahren werden. Der Fern- und Durchgangsverkehr wird in an sich bekannter Weise über eine große, oberirdische Ringstraße um die Stadt bzw. den Ballungsraum herumgeleitet.

Ausführungsbeispiele der Erfindung werden im folgenden unter Bezugnahme auf die begleitenden Zeichnungen näher beschrieben, welche zeigen:
- **Fig. 1**: eine schematische Draufsicht auf eine erste Ausführungsform der Erfindung;
- **Fig. 2**: eine Detaildarstellung des Bereiches A aus Fig. 1;
- **Fig. 3**: eine schematische Draufsicht auf eine alternative Ausführungsform der Erfindung mit dem Grundkonzept der Ausführungsform gem. Fig. 1 und 2;
- **Fig. 4**: eine schematische Draufsicht auf eine weitere Ausführungsform der Erfindung.

Ein erstes System gemäß der vorliegenden Erfindung ist in Fig. 1 dargestellt. Dies zeigt ein erstes, aus zwei Einzeltunneln 1A, 1B bestehendes Tunnelpaar, welches eine Stadt in einer Richtung geradeaus durchquert. Die beiden Tunnelröhren 1A, 1B verlaufen hierbei parallel, jede Tunnelröhre ist für Einbahnverkehr ausgebildet und beinhaltet eine Straße mit beispielsweise drei Fahrspuren. Das Röhrenpaar 1A, 1B befindet sich unterhalb der Erdoberfläche in einer Tiefe von ca. 30 m.

Der Abstand der beiden Tunnelröhren 1A, 1B voneinander liegt ebenfalls bei ca. 30 m.

Ein zweites Paar von Tunnelröhren 2A, 2B verläuft etwa senkrecht zu dem ersten Paar 1A, 1B. Auch diese Tunnelröhren weisen einen Abstand zueinander von etwa 30 m auf und durchqueren in gerader Linie das Zentrum der Stadt. Auch jede Tunnelröhre dieses Paars ist für den Einbahnverkehr ausgelegt und beinhaltet beispielsweise eine Straße mit drei Fahrspuren. Der Abstand zwischen den beiden Einzeltunnels 2A, 2B liegt ebenfalls bei ca. 30 m, die Tiefe des zweiten Paars von Tunnelröhren 2A, 2B liegt deutlich unter der Tiefe des ersten Paares, beispielsweise 30 m darunter. Hierdurch können sich die beiden Paare 1A, 1B; 2A, 2B etwa im Stadtzentrum störungsfrei kreuzen.

Die Einspeisung des Verkehrs in die beiden Paare von Tunneln 1A, 1B; 2A, 2B erfolgt von der den Ballungsraum umgebenden (nicht dargestellten) Ringstraße.

Zusätzlich zu den beiden beschriebenen Tunnelpaaren 1A, 1B; 2A, 2B sind konzentrisch zum Kreuzungspunkt dieser Tunnelpaare, der sich etwa im Zentrum der Stadt befindet, Ringtunnels R1 bis R4 angeordnet. Der Durchmesser des ersten Ringtunnels liegt bei 1.200 bis 1.600 m. Die weiteren Ringtunnels folgen in einem Abstand von ca. 800 m. Der erste Ringtunnel R1 beinhaltet eine Einbahnstraße, in der der Verkehr im Uhrzeigersinn geführt ist, der darauf folgende Ringtunnel R2 eine Einbahnstraße mit Verkehrsführung entgegen dem Uhrzeigersinn, etc. Aufeinanderfolgende Ringtunnel beinhalten demnach jeweils eine Einbahnstraße mit entgegengesetzter Verkehrsrichtung. Die Anzahl der Ringtunnels entspricht der Größe der Stadt bzw. des Ballungraums und ist nicht beschränkt.

Die Ringtunnels R1 bis R4 liegen in einer Tiefe zwischen der Tiefe des ersten Paars 1A, 1B und des zweiten Paars 2A, 2B von Tunnelröhren. Die verkehrsmäßige Anbindung der Tunnelröhren 1A, 1B und 2A, 2B an die Ringtunnels R1 bis R4 erfolgt durch Seitenabbieger und Schnecken, wie es schematisch in Fig. 2 am Beispiel des Kreuzungspunktes 1A-R3 dargestellt ist. Der vom Ringtunnel R3 kommende Verkehr kann über einen Seitenabbieger nach rechts in die zum Stadtzentrum führende Tunnelröhre 1A abbiegen. Ferner kann der von der Peripherie in der Tunnelröhre 1A Richtung Stadtzentrum fahrende Verkehr über die dargestellte Schnecke nach links in den Ringtunnel R3 abbiegen. Im dargestellten Ausführungsbeispiel sind 16 Schnecken und 32 Seitenabbieger erforderlich. Diese Zahl richtet sich jedoch nach der Anzahl der Paare und der Anzahl der Ringtunnel.

Da die Ringtunnel R1 bis R 4 auf einer andern Höhe liegen als die Paare von Tunnelröhren 1A, 1B und 2A, 2B ist mit jedem Abbiegevorgang auch eine Höhenänderung verbunden, was bei ausreichend langer Ausbildung der Abbiegespuren jedoch keine tatsächliches Problem ist.

Selbstverständlich ist weder die Anzahl der Ringtunnels R1 bis R4 noch die Anzahl der Paare von Tunnelröhren 1A, 1B bzw. 2A, 2B beschränkt. In Fig. 3 ist beispielsweise eine Anordnung mit 3 Paaren von Tunnelröhren 1A, 1B, 2A, 2B und 3A, 3B dargestellt.

Eine weitere Ausführungsform des erfindungsgemäßen Konzepts zeigt Fig. 4. Anstelle des Ringtunnelsystems wird hier ein quadratisch angeordnetes Tunnelröhrensystem verwendet. Dieses besteht aus einer ersten Vielzahl, parallel im Abstand von etwa 1.000 m zueinander verlaufenden Tunnelröhren ET 1 bis ET 9 und einer zweiten Vielzahl, ebenfalls parallel zueinander im Abstand von etwa 1.000 m verlaufenden Tunnelröhren ET I bis ET IX. Die beiden Vielzahlen von Tunneln stehen in einem Winkel von etwa 90° aufeinander, bilden also ein orthogonales Gitter.

Jeder Tunnel der ersten Vielzahl und jeder Tunnel der zweiten Vielzahl weist eine Straße mit einer oder mehreren Fahrspuren auf. Die Fahrtrichtung in zueinander benachbarten Tunnels ist jeweils gegenläufig.

Die Einspeisung des Verkehr erfolgt ebenfalls über eine (nicht dargestellte) Ringstraße oder einen Ringtunnel.

Die erste Vielzahl von Tunnelröhren ET 1 bis ET 9 liegt auf einer anderen Tiefe als die zweite Vielzahl ET I bis ET IX, um ungestörte Kreuzungen zu ermöglichen. Vorzugsweise ist nur rechts abbiegen erlaubt, so daß hier lediglich mit Seitenabbiegern gearbeitet werden muß.
Die Tiefe der ersten Vielzahl von Tunnels ET 1 bis ET 9 liegt bei etwa 50 m unter der Erdoberfläche während die zweite Vielzahl um etwa 5 - 10 m tiefer liegt.

Die Anordnung und Bedienung von Parkhäusern ist bei beiden Systemen im wesentlichen gleich. Parkhäuser befinden sich an strategisch wichtigen Punkten und Zubringervorrichtungen wie Lifte und Treppen führen an die Oberfläche.

## Patentansprüche

1. Straßentunnelanordnung zur Verkehrserschließung von Ballungsräumen, mit in einer Tiefe unterhalb der Ver- und Entsorgungssysteme des Ballungsraumes verlaufenden Straßentunnelröhren (1A, 1B, 2A, 2B, 3A, 3B) sowie einer Vielzahl unterirdischer, über die Straßentunnelröhren (1A, 1B, 2A, 2B, 3A, 3B) straßenverkehrsmäßig erschlossener Parkgaragen mit Zugangsvorrichtungen für Personen und Güter zur Oberfläche des Ballungsraumes, **gekennzeichnet durch** mindestens eine entlang der Peripherie des Ballungsraumes angeordnete Ringstraße und eine Vielzahl von innerhalb dieser Ringstraße in regelmäßigen Abständen angeordneten und straßenverkehrsmäßig an die Ringstraße angebundenen Straßentunnelröhren (1A, 1B, 2A, 2B, 3A, 3B), von denen ein Paar (1A, 1B) geradeaus nebeneinander verlaufender Tunnelröhren den Ballungsraum in einer ersten Tiefe durchquert und mindestens ein weiteres Paar (2A, 2B; 3A, 3B) ebenfalls geradeaus nebeneinander verlaufender Tunnelröhren den Ballungsraum in einer zweiten Tiefe durchquert, wobei sich das erste Paar (1A, 1B) und das zweite Paar (2A, 2B; 3A, 3B) etwa im Zentrum des Ballungsraumes in der Projektion schneiden..

2. Tunnelanordnung nach Anspruch 1, **dadurch gekennzeichnet, daß** die Ringstraße ebenfalls unterirdisch in einem Tunnel angeordnet ist.

3. Tunnelanordnung nach einem der voranstehenden Ansprüche, **dadurch gekennzeichnet, daß** die Tunnelröhren (1A, 1B, 2A, 2B, 3A, 3B) in einer Tiefe von 30 - 50 m unter der Erdoberfläche liegen.

4. Tunnelanordnung nach einem der voranstehenden Ansprüche, **dadurch gekennzeichnet, daß** mehrere oberirdische oder in einem Tunnel verlaufende Ringstraßen (R1, R2, R3, R4) in verschiedenem Abstand vom Zentrum des Ballungsraumes angeordnet sind.

5. Tunnelanordnung nach einem der voranstehenden Ansprüche, **dadurch gekennzeichnet, daß** in jeder Tunnelröhre (1A, 1B, 2A, 2B, 3A, 3B) nur eine in einer Richtung zu befahrende Straße angeordnet ist.

6. Tunnelanordnung nach einem der voranstehenden Ansprüche, **dadurch gekennzeichnet, daß** genau zwei Paare (1A, 1B; 2A, 2B) von Tunnelröhren vorgesehen sind, die sich im Zentrum des Ballungsraums unter einem Winkel von etwa 90° schneiden.

7. Tunnelanordnung nach einem der voranstehenden Ansprüche, **dadurch gekennzeichnet, daß** eine Vielzahl von Ringtunnels (R1, R2, R3, R4) konzentrisch zum Schnittpunkt der beiden Paare (1A, 1B; 2A, 2B) vorgesehen sind, aufeinander folgende Ringtunnels (R1, R2, R3, R4) gegenläufige Einbahnstraßen beinhalten und die Ringtunnels (R1, R2, R3, R4) durch Schnecken- bzw. Seitenabbieger mit den Paaren (1A, 1B; 2A, 2B) verbunden sind.

8. Tunnelanordnung nach Anspruch 7, **dadurch gekennzeichnet, daß** der von dem inneren Ringtunnel (R1) gebildete Ring einen Durchmesser zwischen 1.000 und 2.000 m aufweist und die Ringtunnels (R1, R2, R3, R4) zueinander einen Abstand zwischen 500 und 1.200 m aufweisen.

9. Tunnelanordnung nach einem der Ansprüche 7 oder 8, **dadurch gekennzeichnet, daß** das erste Paar (1A, 1B) von Tunnelröhren auf gleicher Höhe im Abstand von ca. 30 m zueinander angeordnet ist, das zweite Paar (2A, 2B) von Tunnelröhren mit seinen Scheiteln ca. 30 m unter den Sohlen des ersten Paares (1A, 1B) angeordnet sind und höhenmäßig zwischen dem ersten Paar (1A, 1B) und dem zweiten Paar (2A, 2B) von Tunnelröhren die Ringtunnels (R1, R2, R3, R4) angeordnet sind.

10. Straßentunnelanordnung zur Verkehrserschließung von Ballungsräumen, mit in einer Tiefe unterhalb der Ver- und Entsorgungssysteme des Ballungsraumes verlaufenden Straßentunnelröhren (ET 1 bis ET 9, ET I bis ET IX) sowie einer Vielzahl unterirdischer, über die Straßentunnelröhren (ET 1 bis ET 9, ET I bis ET IX) straßenverkehrsmäßig erschlossener Parkgaragen mit Zugangsvorrichtungen für Personen und Güter zur Oberfläche des Ballungsraumes, **gekennzeichnet durch** mindestens eine entlang der Peripherie des Ballungsraumes angeordnete Ringstraße und eine Vielzahl von innerhalb dieser Ringstraße in regelmäßigen Abständen angeordneten und straßenverkehrsmäßig an die Ringstraße angebundenen Straßentunnelröhren (ET 1 bis ET 9, ET I bis ET IX), die aus einer ersten Vielzahl, den Ballungsraum in regelmäßigen Abständen parallel durchquerenden Tunnelröhren (ET 1 bis ET 9) und einer zweiten Vielzahl, den Ballungsraum in regelmäßigen Abständen parallel durchquerenden Tunnelröhren (ET I bis ET IX) besteht, wobei die zweite Vielzahl (ET I bis ET IX) zur ersten Vielzahl (ET 1 bis ET 9) im wesentlichen senkrecht verläuft und in einer anderen Tiefe angeordnet ist.

11. Tunnelanordnung nach Anspruch 10, **dadurch gekennzeichnet, daß** die Ringstraße ebenfalls unterirdisch in einem Tunnel angeordnet ist.

12. Tunnelanordnung nach Anspruch 10 oder 11, **dadurch gekennzeichnet, daß** die Tunnelröhren (ET 1 bis ET 9, ET I bis ET IX) in einer Tiefe von 30 - 50 m unter der Erdoberfläche liegen.

13. Tunnelanordnung nach einem der Ansprüche 10 bis 12, **dadurch gekennzeichnet, daß** mehrere oberirdische oder in einem Tunnel verlaufende Ringstraßen (R1, R2, R3, R4) in verschiedenem Abstand vom Zentrum des Ballungsraumes angeordnet sind.

14. Tunnelanordnung nach einem der Ansprüche 10 bis 13, **dadurch gekennzeichnet, daß** in jeder Tunnelröhre (ET 1 bis ET 9, ET I bis ET IX) nur eine in einer Richtung zu befahrende Straße angeordnet ist.

15. Tunnelanordnung nach einem der Ansprüche 10 bis 14, **dadurch gekennzeichnet, daß** jeweils benachbarte Tunnelröhren der ersten Vielzahl (ET 1 bis ET 9) und der zweiten Vielzahl (ET I bis ET IX) Einbahnstraßen mit gegenläufiger Verkehrsrichtung beinhalten.

16. Tunnelanordnung nach einem der Ansprüche 10 bis 15, **dadurch gekennzeichnet, daß** die erste Vielzahl (ET 1 bis ET 9) von Tunnelröhren ca. 50 m unter der Erdoberfläche und die zweite Vielzahl von Tunnelröhren (ET I bis ET IX) in einem vertikalen Abstand von ca. 10 m zu der ersten Vielzahl (ET 1 bis ET 9) angeordnet ist.

17. Tunnelanordnung nach einem der voranstehenden Ansprüche, **dadurch gekennzeichnet, daß** die Zugangsvorrichtungen von den Parkgaragen zur Oberfläche des Ballungsraumes Treppen und/oder Aufzüge für Personen und Güter sind.

18. Tunnelanordnung nach einem der voranstehenden Ansprüche, **dadurch gekennzeichnet, daß** über die Zugangsvorrichtungen Anschlußstellen des öffentlichen Personennahverkehrs und des Fernverkehrs unmittelbar erschlossen werden.

## Claims

1. Street tunnel arrangement for developing access for traffic in densely populated areas, comprising street tunnels (1A, 1B, 2A, 2B, 3A, 3B) extending at a depth below the public utility services of the densely populated area, as well as a plurality of underground parking garages which are accessible with respect to street traffic via the street tunnels (1A, 1B, 2A, 2B, 3A, 3B) with access devices for people and goods to the surface of the densely populated area, **characterised by** at least one ring road arranged along the periphery of the densely populated area and a plurality of street tunnels (1A, 1B, 2A, 2B, 3A, 3B) arranged within this ring road at regular intervals and connected to the ring road with respect to street traffic, of which one pair (1A, 1B), of tunnels extending linearly next to one another crosses the densely populated area at a first depth and at least one further pair (2A, 2B; 3A, 3B) of tunnels also extending linearly next to one another crosses the densely populated area at a second depth, the first pair (1A, 1B) and the second pair (2A, 2B; 3A, 3B) intersecting one another approximately in the centre of the densely populated area in projection.

2. Tunnel arrangement according to claim 1, **characterised in that** the ring road is also arranged underground in a tunnel.

3. Tunnel arrangement according to any one of the preceding claims, **characterised in that** the tunnels (1A, 1B, 2A, 2B, 3A, 3B) lie at a depth of 30 to 50 metres below the surface of the ground.

4. Tunnel arrangement according to any one of the preceding claims, **characterised in that** a plurality of ring roads (R1, R2, R3, R4) extending above ground or in a tunnel are arranged at a different spacing from the centre of the densely populated area.

5. Tunnel arrangement according to any one of the preceding claims, **characterised in that** only one street to be traversed in one direction is arranged in each tunnel (1A, 1B, 2A, 2B, 3A, 3B).

6. Tunnel arrangement according to any one of the preceding claims, **characterised in that** precisely two pairs (1A, 1B; 2A, 2B) of tunnels are provided which intersect in the centre of the densely populated area at an angle of about 90°.

7. Tunnel arrangement according to any one of the preceding claims, **characterised in that** a plurality of ring tunnels (R1, R2, R3, R4) are provided concentrically to the point of intersection of the two pairs (1A, 1B; 2A, 2B), consecutive ring tunnels (R1, R2, R3, R4) contain one-way streets running in opposite directions and the ring tunnels (R1, R2, R3, R4) are connected to the pairs (1A, 1B; 2A, 2B) by loops or turn-off lanes.

8. Tunnel arrangement according to claim 7, **characterised in that** the ring formed by the inner ring tunnel (R1) has a diameter between 1,000 and 2,000 m and the ring tunnels (R1, R2, R3, R4) have a spacing from one another of between 500 and 1,200 m.

9. Tunnel arrangement according to any one of claims 7 or 8, **characterised in that** the first pair (1A, 1B) of tunnels is arranged at the same level at a spacing of approximately 30 m from one another, the second pair (2A) are arranged with their apexes approximately 30 m below the bottoms of the first pair (1A, 1B) and the ring tunnels (R1, R2, R3, R4) are arranged with respect to level between the first pair (1A, 1B) and the second pair (2A, 2B) of tunnels.

10. Street tunnel arrangement for developing access for traffic in densely populated areas, comprising street tunnels (ET 1 to ET 9, ET I to ET IX) extending at a depth below the public utility services of the densely populated area as well as a plurality of underground parking garages which are accessible with respect to street traffic via the street tunnels (ET 1 to ET 9, ET I to ET IX) with access devices for people and goods to the surface of the densely populated area, **characterised by** at least one ring road arranged along the periphery of the densely populated area and a plurality of street tunnels (ET 1 to ET 9, ET I to ET IX) arranged within this ring road at regular intervals and connected to the ring road with respect to street traffic, which consist of a first plurality of tunnels (ET 1 to ET 9) crossing the densely populated area in parallel at regular intervals and a second plurality of tunnels (ET I to ET IX) crossing the densely populated area in parallel at regular intervals, the second plurality (ET I to ET IX) extending substantially perpendicularly to the first plurality (ET 1 to ET 9) and being arranged at a different depth.

11. Tunnel arrangement according to claim 10, **characterised in that** the ring road is also arranged underground in a tunnel.

12. Tunnel arrangement according to claim 10 or 11, **characterised in that** the tunnels (ET 1 to ET 9, ET I to ET IX) lie at a depth of 30 to 50 m below the surface of the ground.

13. Tunnel arrangement according to any one of claims 10 to 12, **characterised in that** a plurality of ring roads (R1, R2, R3, R4) extending above ground or in a tunnel are arranged at various spacings from the centre of the densely populated area.

14. Tunnel arrangement according to any one of claims 10 to 13, **characterised in that** only one street to be traversed in one direction is arranged in each tunnel (ET 1 to ET 9, ET I to ET IX).

15. Tunnel arrangement according to any one of claims 10 to 14, **characterised in that** respective adjacent tunnels of the first plurality (ET 1 to ET 9) and of the second plurality (ET I to ET IX) contain one-way streets with opposite traffic directions.

16. Tunnel arrangement according to any one of claims 10 to 15, **characterised in that** the first plurality (ET 1 to ET 9) of tunnels is arranged approximately 50 m below the surface of the ground and the second plurality of tunnels (ET I to ET IX) is arranged at a vertical spacing of about 10 m from the first plurality (ET 1 to ET 9).

17. Tunnel arrangement according to any one of the preceding claims, **characterised in that** the access devices from the parking garages to the surface of the densely populated area are stairs and/or lifts for people and goods.

18. Tunnel arrangement according to any one of the preceding claims, **characterised in that** connecting points for the local public transport system and long-distance transport are directly accessed via the access devices.

## Revendications

1. Ensemble de tunnels routiers pour l'établissement d'un réseau routier dans des zones urbanisées, comprenant des boyaux de tunnels routiers (1A, 1B, 2A, 2B, 3A, 3B) s'étendant en profondeur au-dessous des systèmes de desserte et d'évacuation de la zone urbanisée, ainsi qu'une pluralité de garages de stationnement souterrains qui sont desservis par le trafic routier au moyen desdits boyaux de tunnels routiers (1A, 1B, 2A, 2B, 3A, 3B), et sont équipés de dispositifs permettant l'accès de personnes et de marchandises à la surface de la zone urbanisée, **caractérisé par** au moins un boulevard circulaire longeant la périphérie de la zone urbanisée, et par une pluralité de boyaux de tunnels routiers (1A, 1B, 2A, 2B, 3A, 3B) disposés à intervalles réguliers à l'intérieur de ce boulevard circulaire, en liaison par trafic routier avec ledit boulevard circulaire, et parmi lesquels une paire (1A, 1B) de boyaux de tunnels s'étendant en juxtaposition rectiligne traverse la zone urbanisée selon une première profondeur, et au moins une autre paire (2A, 2B ; 3A, 3B) de boyaux de tunnels, s'étendant pareillement en juxtaposition rectiligne, traverse ladite zone urbanisée selon une seconde profondeur, la première paire (1A, 1B) et la seconde paire (2A, 2B ; 3A, 3B) se coupant, en projection, sensiblement au centre de la zone urbanisée.

2. Ensemble de tunnels selon la revendication 1, **caractérisé par le fait que** le boulevard circulaire est semblablement agencé sous terre, dans un tunnel.

3. Ensemble de tunnels selon l'une des revendications précédentes, **caractérisé par le fait que** les boyaux de tunnels (1A, 1B, 2A, 2B, 3A, 3B) se trouvent à une profondeur de 30-50 m au-dessous de la surface du sol.

4. Ensemble de tunnels selon l'une des revendications précédentes, **caractérisé par le fait que** plusieurs chaussées annulaires (R1, R2, R3, R4), s'étendant en surface ou dans un tunnel, sont disposées à des distances différentes vis-à-vis du centre de la zone urbanisée.

5. Ensemble de tunnels selon l'une des revendications précédentes, **caractérisé par le fait qu'**une seule chaussée, devant être pratiquée dans une direction, se trouve dans chaque boyau de tunnel (1A, 1B, 2A, 2B, 3A, 3B).

6. Ensemble de tunnels selon l'une des revendications précédentes, **caractérisé par** la présence précise de deux paires (1A, 1B ; 2A, 2B) de boyaux de tunnels, qui se coupent selon un angle d'environ 90° au centre de la zone urbanisée.

7. Ensemble de tunnels selon l'une des revendications précédentes, **caractérisé par** la présence d'une pluralité de tunnels annulaires (R1, R2, R3, R4) concentriques au point d'intersection des deux paires (1A, 1B ; 2A, 2B), sachant que des tunnels annulaires (R1, R2, R3, R4) se succédant mutuellement renferment des chaussées à sens unique dirigées à l'opposé, et que lesdits tunnels annulaires (R1, R2, R3, R4) sont respectivement reliés auxdites paires (1A, 1B ; 2A, 2B) par l'intermédiaire de volutes ou de bretelles latérales.

8. Ensemble de tunnels selon la revendication 7, **caractérisé par le fait que** l'anneau, formé par le tunnel annulaire intérieur (R1), présente un diamètre compris entre 1 000 et 2 000 m, et les tunnels annulaires (R1, R2, R3, R4) sont mutuellement espacés d'une distance comprise entre 500 et 1 200 m.

9. Ensemble de tunnels selon l'une des revendications 7 ou 8, **caractérisé par le fait que** la première paire (1A, 1B) de boyaux de tunnels se trouve à une même hauteur, avec distance mutuelle d'environ 30 m, sachant que la seconde paire (2A, 2B) de boyaux de tunnels se trouve, par ses sommets, à environ 30 m au-dessous des bases de ladite première paire (1A, 1B), et que les tunnels annulaires (R1, R2, R3, R4) sont interposés, dans le sens de la hauteur, entre ladite première paire (1A, 1B) et ladite seconde paire (2A, 2B) de boyaux de tunnels.

10. Ensemble de tunnels routiers pour l'établissement d'un réseau routier dans des zones urbanisées, comprenant des boyaux de tunnels routiers (ET 1 à ET 9, ET I à ET IX) s'étendant en profondeur au-dessous des systèmes de desserte et d'évacuation de la zone urbanisée, ainsi qu'une pluralité de garages de stationnement souterrains desservis par le trafic routier au moyen desdits boyaux de tunnels routiers (ET 1 à ET 9, ET I à ET IX), et équipés de dispositifs permettant l'accès de personnes et de marchandises à la surface de ladite zone urbanisée, **caractérisé par** au moins un boulevard circulaire longeant la périphérie de la zone urbanisée, et par une pluralité de boyaux de tunnels routiers (ET 1 à ET 9, ET I à ET IX) disposés à intervalles réguliers à l'intérieur de ce boulevard circulaire, et en liaison par trafic routier avec ledit boulevard circulaire, ladite pluralité comprenant une première pluralité de boyaux de tunnels (ET 1 à ET 9) traversant parallèlement la zone urbanisée selon des intervalles réguliers, et une seconde pluralité de boyaux de tunnels (ET I à ET IX) traversant parallèlement ladite zone urbanisée selon des intervalles réguliers, sachant que la seconde pluralité (ET I à ET IX) s'étend pour l'essentiel perpendiculairement à la première pluralité (ET 1 à ET 9), et se situe à une profondeur autre.

11. Ensemble de tunnels selon la revendication 10, **caractérisé par le fait que** le boulevard circulaire est semblablement agencé sous terre, dans un tunnel.

12. Ensemble de tunnels selon la revendication 10 ou 11, **caractérisé par le fait que** les boyaux de tunnels (ET 1 à ET 9, ET I à ET IX) se trouvent à une profondeur de 30-50 m au-dessous de la surface du sol.

13. Ensemble de tunnels selon l'une des revendications 10 à 12, **caractérisé par le fait que** plusieurs chaussées annulaires (R1, R2, R3, R4), s'étendant en surface ou dans un tunnel, sont disposées à des distances différentes vis-à-vis du centre de la zone urbanisée.

14. Ensemble de tunnels selon l'une des revendications 10 à 13, **caractérisé par le fait qu'**une seule chaussée, devant être pratiquée dans une direction, se trouve dans chaque boyau de tunnel (ET 1 à ET 9, ET I à ET IX).

15. Ensemble de tunnels selon l'une des revendications 10 à 14, **caractérisé par le fait que** des boyaux de tunnels respectivement voisins, faisant partie de la première pluralité (ET 1 à ET 9) et de la seconde pluralité (ET I à ET IX), renferment des chaussées à sens unique et à direction de trafic opposée.

16. Ensemble de tunnels selon l'une des revendications 10 à 15, **caractérisé par le fait que** la première pluralité (ET 1 à ET 9) de boyaux de tunnels se trouve à environ 50 m au-dessous de la surface du sol, et la seconde pluralité de boyaux de tunnels (ET I à ET IX) est située à une distance verticale d'environ 10 m vis-à-vis de ladite première pluralité (ET 1 à ET 9).

17. Ensemble de tunnels selon l'une des revendications précédentes, **caractérisé par le fait que** les dispositifs d'accès, partant des garages de stationnement et gagnant la surface de la zone urbanisée, se présentent comme des escaliers et/ou des ascenseurs pour des personnes et des marchandises.

18. Ensemble de tunnels selon l'une des revendications précédentes, **caractérisé par le fait que** des zones de connexion des transports publics de proximité, et du trafic à longue distance, sont directement desservies par l'intermédiaire des dispositifs d'accès.
